# EUROPÄISCHE PATENTSCHRIFT

(11) **EP 0 953 099 B1**
(45) Veröffentlichungstag und Bekanntmachung des Hinweises auf die Patenterteilung: **10.04.2002**
(21) Anmeldenummer: 98904017.5
(22) Anmeldetag: 09.01.1998
(51) Int. Cl.: F01D 1/16

(54) **DAMPFTURBINE**
STEAM TURBINE
TURBINE A VAPEUR

(30) Priorität: 14.01.1997 DE 19700899
(43) Veröffentlichungstag der Anmeldung: 03.11.1999
(73) Patentinhaber: SIEMENS AKTIENGESELLSCHAFT, 80333 München (DE)
(72) Erfinder: BELL, Ralf, D-47647 Kerken (DE); DROSDZIOK, Armin, D-45327 Essen (DE); SIMKINE, Mikhail, D-45479 Mülheim an der Ruhr (DE); STEPHAN, Ingo, D-02826 Görlitz (DE); SIMON, Volker, D-45470 Mülheim an der Ruhr (DE); CAPELLE, Ulrich, D-45894 Gelsenkirchen (DE); MÜHLE, Jan-Erik, D-45479 Mülheim an der Ruhr (DE)
(86) Internationale Anmeldenummer: DE9800062
(87) Internationale Veröffentlichungsnummer: WO9831921

(56) Entgegenhaltungen:
- DE-C- 518 786
- FR-A- 379 478
- GB-A- 236 961
- GB-A- 1 115 195
- US-A- 1 750 814
- US-A- 1 827 682

## Beschreibung

Die Erfindung betrifft eine Dampfturbine mit einer Hochdruck-Teilturbine und einer mit letzterer strömungstechnisch verbundenen Mitteldruck-Teilturbine.

Bekannte Dampfturbinen werden in Aktionsturbinen (auch Gleichdruckturbinen genannt) sowie Reaktionsturbinen (auch Überdruckturbinen genannt) eingeteilt. Sie weisen eine Turbinenwelle mit darauf angeordneten Laufschaufeln sowie ein Innengehäuse mit zwischen axial beabstandeten Lauf schaufeln angeordneten Leitschaufeln auf.

Bei einer Gleichdruckturbine wird in den von den Leitschaufeln verengten Kanälen das gesamte Energiegefälle im wesentlichen in kinetische Strömungsenergie umgewandelt. Dabei steigt die Geschwindigkeit und der Druck fällt ab. In den Lauf schaufeln bleiben Druck- und Relativgeschwindigkeit weitgehend konstant, was durch Kanäle mit gleichbleibender Lichtweite erreicht wird. Da sich die Richtung der Relativgeschwindigkeit ändert, entstehen Aktionskräfte, die die Laufschaufeln antreiben und somit eine Rotation der Turbinenwelle hervorrufen. Der Betrag der Absolutgeschwindigkeit verringert sich beim Umströmen der Laufschaufeln erheblich, wodurch die Strömung einen Großteil ihrer kinetischen Energie an die Lauf schaufeln und somit an die Turbinenwelle abgibt.

Bei einer Überdruckturbine wird bei Durchströmen der Leitschaufeln nur ein Teil des Energiegefälles in kinetische Energie umgesetzt. Der Rest bewirkt eine Erhöhung der Relativgeschwindigkeit innerhalb der zwischen den Laufschaufeln gebildeten Laufschaufelkanälen. Während in der Gleichdruckturbine die Schaufelkräfte fast ausschließlich Aktionskräfte sind, kommt bei einer Überdruckturbine ein mehr oder minder großer Anteil aus der Änderung des Geschwindigkeitsbetrages hinzu. Aus dem Druckunterschied zwischen der stromab und der stromauf liegenden Seite der Laufschaufel ist der Begriff Überdruckturbine abgeleitet. In einer Überdruckturbine findet mithin eine Änderung des Geschwindigkeitsbetrages bei verändertem Druck statt.

Als Isentroper-Reaktionsgrad r wird bei einer thermischen Strömungsmaschine die prozentuale Aufteilung des isentropen Enthalpiegefälles in den Laufschaufeln zu dem gesamten isentropen Enthalpiegefälle über eine Stufe bestehend aus Leitschaufelkranz und Laufschaufelkranz bezeichnet. Als reine Gleichdruckstufe wird eine solche Stufe bezeichnet, in der der Reaktionsgrad r = 0 beträgt und das größte Enthalpiegefälle entsteht. Bei einer klassischen Überdruckstufe beträgt der Reaktionsgrad r = 0,5, so daß das Enthalpiegefälle in den Leitschaufeln genauso groß ist wie in den Lauf schaufeln. Unter starker Reaktion wird beispielsweise ein Reaktionsgrad von r = 0,75 bezeichnet. In der Praxis des Dampfturbinenbaus werden überwiegend die klassische Überdruckstufe sowie die Gleichdruckstufe angewendet. Letztere aber in der Regel mit einem etwas von Null verschiedenen Reaktionsgrad r.

Weiterhin werden die Begriffe Kammerturbine und Trommelturbine verwendet. Üblicherweise ist eine Gleichdruckturbine in Kammerbauweise und eine Überdruckturbine in Trommelbauweise ausgeführt. Eine Kammerturbine weist ein Gehäuse auf, welches durch axial voneinander beabstandet angeordnete Zwischenböden in mehrere Kammern eingeteilt ist. In jeder dieser Kammern läuft ein scheibenförmiges Laufrad, an dessen Außenumfang die Laufschaufeln angebracht sind, während die Leitschaufeln in die Zwischenböden eingesetzt sind. Ein Vorteil der Kammerbauart liegt darin, daß die Zwischenböden an ihrem Innenrand recht wirkungsvoll mittels Labyrinthdichtungen gegen die Turbinenwelle abgedichtet werden können. Da der Dichtungsmesser klein ist, werden auch die Spaltquerschnitte und damit die Spaltverlustströme klein. Diese Bauart wird bei bekannten Turbinen nur bei kleinen Reaktionsgraden, also großem Stufengefälle und damit geringer Stufenzahl verwendet. Der Druckunterschied auf beiden Seiten einer Laufradscheibe ist bei kleinem Reaktionsgrad gering, im Grenzfall sogar Null. Ein auf den Läufer ausgeübter Axialschub bleibt gering und kann durch ein Axiallager aufgenommen werden.

Bei einer Trommelturbine sind die Laufschaufeln unmittelbar am Umfang einer trommelförmigen Turbinenwelle angeordnet. Die Leitschaufeln sind entweder direkt in das Gehäuse der Dampfturbine oder in einen besonderen Leitschaufelträger eingesetzt. Die Lauf- bzw. Leitschaufeln können auch mit Deckbändern versehen werden, an denen Labyrinthdichtungen angebracht sind, so daß eine Abdichtung eines Dichtspaltes zwischen den Leit- bzw. Laufschaufeln und der Turbinenwelle bzw. dem Innengehäuse erfolgt. Da diese Dichtspalte zumindest bei den Laufschaufeln auf großen Radien sitzen, sind die Spaltverlustströme in jedem Fall erheblich größer als bei Kammerturbinen. Wegen des höheren Reaktionsgrades, etwa r = 0,5, ergeben sich günstige Strömungswege in den Schaufelkanälen und somit gute Wirkungsgrade. Die axiale Baulänge und der Aufwand für eine einzelne Stufe sind geringer als bei einer Kammerturbine, die Stufenzahl muß allerdings größer sein, weil die Reaktionsstufen ein kleineres Gefälle verarbeiten. Der in der Beschaufelung auftretende Axialschub ist beträchtlich. Eine Möglichkeit, diesem Axialschub entgegenzuwirken, besteht darin, einen Ausgleichskolben vorzusehen, auf dessen Vorderseite über eine Verbindungsleitung der Druck des Austrittsstutzens gegeben wird.

In der DE-AS 20 54 465 ist eine Dampfturbine in Trommelbauart beschrieben. In ein topfförmiges Außengehäuse ist eine die Laufschaufeln tragende Turbinenwelle sowie ein die Turbinenwelle umgebendes Innengehäuse angeordnet. Das Innengehäuse trägt die Leitschaufeln. Über entsprechende Lager- und Zentrierstellen ist das Innengehäuse mit dem Außengehäuse zur Aufnahme eines Axialschubes verbunden.

Die US-PS 1,092,947 betrifft eine mehrstufige Dampfturbine mit einem Hochdruck-, einem Mitteldruck- und einem Niederdruckteil. Die einzelnen Teilturbinen sind hierbei in einem einzigen Gehäuse angeordnet. Der Hochdruckteil, welcher aus einer einzigen Stufe besteht, weist eine feststehende Leitschaufel auf, die zwischen zwei auf einer gemeinsamen Radscheibe angeordneten Laufschaufelreihen angeordnet ist. Bei der Ausgestaltung des Hochdruckteils handelt es sich mithin weder um eine Kammerbauweise, noch um eine Trommelbauweise. Der Mitteldruckteil ist in Kammerbauweise und der Niederdruckteil in Trommelbauweise ausgeführt. In einer zweiten Ausführungsform ist der Niederdruckteil zweiflutig ausgeführt.

In der US-PS 1,750,814 ist eine Dampfturbine mit einem Hochdruck- und einem Mitteldruckteil angegeben. Der Hochdruckteil ist in Trommelbauweise und der Mitteldruckteil in Kammerbauweise ausgeführt. Die beiden Teilturbinen können sowohl auf einer einzigen Welle als auch jeweils auf einer separaten Welle angeordnet sein und sind jeweils in einem eigenen Gehäuse angeordnet und strömungstechnisch miteinander verbunden. Der Hochdruckteil weist eine Überdruckbeschaufelung oder eine Gleichdruckbeschaufelung auf.

In der DE-PS 448 247 ist eine vereinigte Trommel- und Scheibenradturbine für Dampf beschrieben, bei der die letzte Stufe der Turbine mit Scheibenrädern (Kammerbauweise) ausgeführt ist. Die gesamte Dampfturbine einschließlich des in Trommelbauweise sowie des in Kammerbauweise ausgeführten Teils ist in einem einzigen Turbinengehäuse untergebracht.

Aufgabe der Erfindung ist es, eine Dampfturbine mit einem guten Wirkungsgrad anzugeben.

Erfindungsgemäß wird die Aufgabe durch eine Dampfturbine mit einer Hochdruck-Teilturbine und einer mit letzterer strömungstechnisch verbundenen Mitteldruck-Teilturbine gelöst, bei der die Hochdruck-Teilturbine in Kammerbauweise und die Mitteldruck-Teilturbine in Trommelbauweise ausgeführt ist.

Durch eine solche Dampfturbine in sozusagen Mischbauart ergibt sich ein zusätzlicher Gestaltungsfreiheitsgrad zur Steigerung des gesamten Wirkungsgrades. Bei einem entsprechenden Dampfzustand des der Dampfturbine zugeführten Frischdampfes können gezielt die Vorzüge der Kammerbauweise sowie der Trommelbauweise ausgenutzt werden.

Die Hochdruck- und die Mitteldruck-Teilturbine können sowohl ein- als auch zweiflutig ausgeführt sein und in getrennten Außengehäusen sowie auch in einem speziellen gemeinsamen Außengehäuse (Kompaktturbine) angeordnet sein. Ein Außengehäuse der Hochdruck-Teilturbine bei getrennter Anordnung ist vorzugsweise topfförmig ausgeführt, wie es beispielsweise in der DE-AS 20 54 465 beschrieben ist. Das Außengehäuse kann auch axial geteilt ausgeführt sein. Bei einer Ausführung mit getrennten Gehäusen tritt unter anderem aufgrund einer niedrigen Stufenreaktion (Reaktionsgrad) und der Kammerbauweise der Hochdruck-Teilturbine ein geringer axialer Schub auf. Ein Schubausgleichskolben kann daher entfallen, so daß auch Leckverluste durch aus dem Schubausgleichkolben austretendem Dampf vermieden werden. Dies führt zu einer Steigerung des Wirkungsgrades.

Vorzugsweise ist in einer Ausführungsform mit getrennten Außengehäusen die Mitteldruck-Teilturbine zweiflutig ausgeführt, so daß auch hierin ein Schubausgleichkolben entfallen kann. Unter einem Schubausgleichkolben wird hierbei ein Bauteil verstanden, das durch seine geometrische Form bei Beaufschlagung mit Dampf eine resultierende Kraft entgegengerichtet eines von den Turbienenschaufeln bei einer Dampfströmung hervorgerufenen axialen Schubes bedingt.

Bei einer Ausführung der Dampfturbine mit einem Außengehäuse in dem sowohl die Hochdruck-Teilturbine als auch die Mitteldruck-Teilturbine untergebracht sind (Kompaktturbine), tritt in der Hochdruck-Teilturbine insbesondere aufgrund einer niedrigen Stufenreaktion und der Kammerbauweise allenfalls ein geringer axialer Schub auf. Hierdurch kann der Durchmesser des zwischen der Hochdruck-Beschaufelung und der Mitteldruck-Beschaufelung angeordneten als Schubausgleichskolben ausgebildeten Turbinen-Wellenbereichs (Zwischenboden) gering ausgeführt sein, insbesondere kann er geringer sein als der Durchmesser der Turbinenwelle im Bereich der Trommelbauweise der Mitteldruck-Teilturbine. Dies ermöglicht zudem eine Reduktion der Leckverluste im Bereich der Abdichtung zwischen Mitteldruck-Teilturbine und Hochdruck-Teilturbine (kleinere Kreisringfläche der Dichtspalte), was zu einer Erhöhung des Wirkungsgrades der Dampfturbine führt.

Ein durch die Mitteldruck-Teilturbine hervorgerufener axialer Schub ist durch einen Schubausgleichkolben ausgleichbar. Dieser ist so angeordnet, daß die Hochdruck-Beschaufelung in Achsrichtung der Turbinenwelle gesehen zwischen dem Schubausgleichkolben und der Mitteldruck-Beschaufelung angeordnet ist.

In einer alternativen Ausführungsform der Erfindung ist die Hochdruck-Teilturbine in Trommelbauweise und die Mitteldruck-Teilturbine in Kammerbauweise ausgeführt, wobei die Hochdruckteilturbine zweiflutig ausgeführt ist. Beide Teilturbinen können wiederum in einem gemeinsamen Außengehäuse sowie in einem jeweils separaten Außengehäuse angeordnet sein. Auch die Mitteldruckteilturbine kann zweiflutig ausgeführt sein.

Bei einer Ausführungsform mit einem Außengehäuse (Kompaktturbine) tritt durch die Mitteldruck-Teilturbine, insbesondere aufgrund der niedrigen Stufenreaktion (Reaktionsgrad) und der Kammerbauart allenfalls ein geringer axialer Schub aus. Ein Schubausgleichskolben für die Mitteldruck-Teilturbine kann mithin entfallen. Zur Aufnahme eines durch die Hochdruck-Teilturbine hervorrufbaren axialen Schubes ist ein zwischen der Hochdruck-Beschaufelung und der Mitteldruck-Beschaufelung angeordneter Bereich der Turbinenwelle (Zwischenboden) vorgesehen, welcher sowohl zu der Mitteldruck-Beschaufelung als auch der Hochdruck-Beschaufelung eine ringförmige Vertiefung mit entsprechenden radialen Stirnseiten aufweist. Da sich aus konstruktiven Gründen bei einer Kompaktturbine ein solcher Zwischenboden anbietet, ist durch den Wegfall eines zusätzlichen Mitteldruck-Schubausgleichkolbens der Wirkungsgrad der Mitteldruck-Teilturbine und damit der gesamten Dampfturbine gesteigert.

Bei einer getrennten Ausführung der Dampfturbine ist die Mitteldruck-Teilturbine vorzugsweise zweiflutig ausgeführt, wodurch ein axialer Schub der Mitteldruck-Teilturbine vermieden ist. Zur Aufnahme eines axialen Schubes der Hochdruck-Teilturbine ist vorzugsweise ein Schubausgleichkolben vorgesehen. Darin gegebenenfalls vorgerufene Leckverluste werden je nach Einsatzbereich durch einen guten Wirkungsgrad der Überdruckbeschaufelung der in Trommelbauweise ausgeführten Hochdruck-Teilturbine ausgeglichen.

Für beide Ausführungsformen der Erfindung führen die Schwachreaktionsstufen (Stufen mit geringem Reaktionsgrad bei Kammerbauweise) zu einem raschen Druckabbau und zu einer entsprechend raschen Zunahme des spezifischen Volumens und damit der Strömungsquerschnitte und Schaufelhöhen. Für die in Strömungsrichtung nachfolgenden Turbinenstufen, umfassend jeweils eine Leitschaufelstruktur und eine in Strömungsrichtung nachgeordnete Laufschaufelanordnung, ergeben sich im Vergleich zu einer Überdruckstufe geringere Sekundärverluste und geringere Leckverluste durch Dichtspalte hindurch, die zwischen den Laufschaufeln und einer Turbinenwandung sowie den Leitschaufeln und der Turbinenwelle gebildet sind. Je nach Einsatzbereich der Dampfturbine, insbesondere Frischdampfzustand (Temperatur, Druck) des der Dampfturbine zugeführten Dampfes sowie den Anforderungen an Massenstrom und einer zu erzielenden thermischen wie elektrischen Leistung, bewirken Schwachreaktionsstufen in Kammerbauart einen höheren Wirkungsgrad als Überdruckstufen in Trommelbauart oder umgekehrt. Je nach vorgesehenem Einsatzbereich bietet sich mithin eine der beiden Alternativen der Erfindung mit ihren jeweils strömungstechnisch angepaßten Ausführungsformen an. Selbstverständlich ist der Mitteldruck-Teilturbine auch noch eine Niederdruck-Teilturbine nachschaltbar. Eine Dampfturbine gemäß der Erfindung eignet sich besonders für den Einsatz in einem kohlebefeuerten Dampfkraftwerk. Mit der Dampfturbine sind elektrische Leistungen von ca. 50 MW bis über 1500 MW erzielbar. Der Frischdampfzustand kann zwischen 50 bar und 300 bar betragen mit einer Temperatur von bis zu 630 °C. Wobei die Temperatur bei Weiterentwicklungen auf dem Materialsektor, insbesondere betreffend Turbinenwelle und Turbinengehäuse, auch höher liegen kann.

Anhand der in der Zeichnung dargestellten Ausführungsbeispiele wird die Erfindung näher erläutert. In den Figuren haben jeweils gleich Bezugszeichen die gleiche Bedeutung. Es zeigen in schematischer Darstellung
- FIG 1 und 2: in einem Längsschnitt eine eingehäusige Dampfturbine und
- FIG 3 und 4: in einem Längsschnitt eine Dampfturbine mit Hochdruck-Teilturbine und Mitteldruck-Teilturbine in separaten Außengehäusen.

Figur 1 zeigt eine Dampfturbine 1 mit einem einzigen Außengehäuse 4. Durch das Außengehäuse 4 ist eine entlang einer Turbinenachse 15 gerichtete Turbinenwelle 6 geführt. Diese Turbinenwelle 6 ist an den nicht näher dargestellten Durchführungen mit jeweiligen Wellendichtungen 9 gegenüber dem Außengehäuse 4 abgedichtet. Innerhalb des Gehäuses 4 ist eine Hochdruck-Teilturbine 2 in Trommelbauweise angeordnet. Sie umfaßt eine Hochdruck-Beschaufelung mit mit der Turbinenwelle 6 verbundenen Laufschaufeln 11 und mit einem Hochdruck-Innengehäuse 14 verbundenen schematisch dargestellten Leitschaufeln 12. Innerhalb des Innengehäuses 14 ist weiterhin eine Mitteldruck-Teilturbine 3 in Kammerbauweise mit Laufschaufeln 11 und Leitschaufeln 12, die der Anschaulichkeit halber schematisch dargestellt sind, angeordnet. Die Turbinenwelle 6 weist an einem Ende eine Wellenkupplung 10 zur Ankupplung an einen nicht dargestellten Generator oder eine nicht dargestellte Niederdruck-Teilturbine auf. Axial zwischen der Hochdruck-Beschaufelung und der Mitteldruck-Beschaufelung ist ein dem Schubausgleich dienender Bereich 13 (Zwischenboden) der Turbinenwelle 6 ausgebildet, welcher gegenüber dem Innengehäuse 14 durch eine entsprechende Wellendichtung 9 abgedichtet ist. Zwischen dem Zwischenboden 13 und der Hochdruck-Teilturbine 2 sowie der Mitteldruck-Teilturbine 3 weist die Turbinenwelle 6 eine jeweilige Vertiefung 13a auf, durch die Stirnflächen an dem Zwischenboden 13 gebildet sind. Eine dieser Vertiefungen 13a ist mit einem Einströmbereich 7b der Mitteldruck-Teilturbine 3 und die andere Vertiefung 13a mit einem Dampfeinlaß 7a der Hochdruck-Teilturbine 2 verbunden. Ein in den Dampfeinlaß 7a einströmender Frischdampf mit beispielsweise einem Druck von etwa 170 bar und einer Temperatur von 560 °C strömt in axialer Richtung durch die Beschaufelung der Hochdruck-Teilturbine 2 hindurch und bei einem niedrigerem Druck aus einem Dampfauslaß 8a der Hochdruck-Teilturbine 2 aus. Von dort gelangt der nunmehr teilweise entspannte Dampf in eine nicht dargestellte Zwischenüberhitzung und wird der Dampfturbine 1 über den Dampfeinlaß 7b der Mitteldruck-Teilturbine 3 wieder zugeführt. Die in Trommelbauweise ausgeführte Hochdruck-Teilturbine 2 mit einer Überdruckbeschaufelung führt zu einem axialen Schub in Richtung des Dampfauslasses 8a. Dieser wird über den Zwischenboden 13a und die durch die Vertiefungen 13a gebildeten Stirnflächen ausgeglichen, da das Druckgefälle über die Hochdruck-Beschaufelung, d.h. von Dampfeinlaß 7a zum Dampfauslaß 8a, größenordnungsmäßig dem Druckunterschied über dem Zwischenboden 13 zwischen Dampfeinlaß 7a und Dampfeinlaß 7b entspricht. Die Mitteldruck-Teilturbine 3 ist in Kammerbauweise mit einer im wesentlichen Gleichdruck-Beschaufelung ausgeführt. Der zwischenüberhitzte in den Dampfeinlaß 7b einströmende und durch die Mitteldruck-Teilturbine 3 axial hindurchströmende Dampf verläßt die Dampfturbine 1 durch einen Dampfauslaß 8b der Mitteldruck-Teilturbine 3. In der Mitteldruck-Teilturbine 3 entsteht allenfalls ein geringer axialer Schub. Ein weiterer Schubausgleichkolben kann mithin entfallen.

Figur 2 zeigt in einem Längsschnitt eine Dampfturbine 1 mit einem Gehäuse 4 in dem eine Hochdruck-Teilturbine 2 in Kammerbauweise und eine Mitteldruck-Teilturbine 3 in Trommelbauweise angeordnet ist. Zwischen Hochdruck-Teilturbine 2 und Mitteldruck-Teilturbine 3 ist analog zu Figur 1 ein Zwischenboden 13 angeordnet. Da gegenüber der Ausführungsform nach Figur 1 die Hochdruck-Teilturbine 2 einen deutlich geringeren axialen Schub erzeugt weist der Zwischenboden 13 einen kleineren Durchmesser sowie einen geringe mitteldruckseitige Vertiefung 13a auf. Zur Aufnahme eines axialen Schubes der in Trommelbauweise ausgeführten Mitteldruck-Teilturbine 3 ist ein Schubausgleichkolben 5 vorgesehen, welcher über eine Druckleitung 16 mit dem Dampfauslaß 8b der Mitteldruck-Teilturbine 3 verbunden ist. Dieser Schubausgleichkolben 5 ist dampfauslaßseitig zur Hochdruck-Teilturbine 2 angeordnet, so daß diese axial zwischen dem Schubausgleichkolben 5 und dem Zwischenboden 13, d.h. der Mitteldruck-Teilturbine 3 angeordnet ist. Der Dampfturbine 1 kann analog zu der Ausführungsform gemäß Figur 1 eine Niederdruck-Teilturbine nachgeschaltet sein.

Figur 3 und Figur 4 zeigen jeweils eine Dampfturbine 1 mit einer Hochdruck-Teilturbine 2 mit einem Außengehäuse 4a und einer hiervon axial beabstandeten Mitteldruck-Teilturbine 3 mit einem Außengehäuse 4b. Die Mitteldruck-Teilturbine 3 ist zweiflutig ausgeführt. Eine durch das Außengehäuse 4a hindurchgeführte Turbinenwelle 6a der Hochdruck-Teilturbine 2 ist über eine Wellenkupplung 10 mit einer durch das Außengehäuse 4b der Mitteldruck-Teilturbine 3 geführten Turbinenwelle 6b gekuppelt. An der Turbinenwelle 6b ist eine weitere Wellenkupplung 10 zur Ankupplung an einen nicht dargestellten Generator oder eine nicht dargestellte Niederdruck-Teilturbine angeordnet. In Figur 3 ist die Hochdruck-Teilturbine 2 in Kammerbauweise und die Mitteldruck-Teilturbine 3 in Trommelbauweise ausgeführt. In der Hochdruck-Teilturbine 2 tritt mithin allenfalls ein geringer axialer Schub auf, so daß von einem Schubausgleichkolben 5 abgesehen werden kann.

In Figur 4 hingegen ist die Hochdruck-Teilturbine in Trommelbauweise und die Mitteldruck-Teilturbine in Kammerbauweise ausgeführt. Axial zwischen Dampfeinlaß 7a und Gehäuse 4a ist ein als Schubausgleichkolben 5 ausgebildeter Zwischenboden angeordnet. Dieser ist gehäuseseitig strömungstechnisch mit dem Dampfauslaß 8a verbunden, so daß der Druckunterschied zwischen Dampfeinlaß 7a und Dampfauslaß 8a im wesentlichen dem Druckabfall in axialer Richtung über den Schubausgleichkolben 5 entspricht. Hinsichtlich der konstruktiven und funkionellen Merkmale der Hochdruck-Teilturbine 2 sowie der Mitteldruck-Teilturbine 3 sei auf die Beschreibung zu den Figuren 1 und 2 verwiesen. Gleiche Bezugszeichen haben hierin die gleiche Bedeutung wie in den Figuren 3 und 4.

Die Erfindung zeichnet sich durch eine Dampfturbine mit einer Mitteldruck-Teilturbine und einer Hochdruck-Teilturbine aus, wobei die Hochdruck-Teilturbine in Trommelbauweise und die Mitteldruck-Teilturbine in Kammerbauweise oder umgekehrt ausgeführt ist. Die Teilturbinen können sowohl in einem Gehäuse (Kompaktturbine) oder in zwei getrennten Gehäusen angeordnet sein. Je nach Einsatzbereich (Dampfdruck, Dampftemperatur, Dampfmassenstrom sowie thermischer bzw. elektrischer Leistung der Dampfturbine) ist eine Kombination mit besonders gutem Wirkungsgrad durch Ausnutzen der Vorteile sowohl der Kammerbauweise als auch der Trommelbauweise erreichbar.

## Patentansprüche

1. Dampfturbine(1) mit einer Hochdruck-Teilturbine (2) und einer mit letzterer strömungstechnisch verbundenen Mitteldruck-Teilturbine (3), wobei die Hochdruck-Teilturbine (2) in Kammerbauweise und die Mitteldruck-Teilturbine (3) in Trommelbauweise ausgeführt ist.

2. Dampfturbine (1) nach Anspruch 1, bei der die Hochdruck-Teilturbine (2) zweiflutig ausgeführt ist.

3. Dampfturbine (1) mit einer Hochdruck-Teilturbine (2) und einer mit letzterer strömungstechnisch verbundenen Mitteldruck-Teilturbine (3), wobei die Hochdruck-Teilturbine (2) in Trommelbauweise, die Mitteldruck-Teilturbine (3) in Kammerbauweise und die Hochdruck-Teilturbine (2) zweiflutig ausgeführt ist.

4. Dampfturbine (1) nach einem der vorhergehenden Ansprüche, mit einem Außengehäuse (4) in welchem die Hochdruck-Teilturbine (2) und die Mitteldruck-Teilturbine (3) angeordnet sind.

5. Dampfturbine (1) nach Anspruch 4, bei der ein Schubausgleichkolben (5) zur Kompensation eines axialen Schubes der Mitteldruck-Teilturbine (3) vorgesehen ist und die Hochdruck-Teilturbine (2) axial zwischen der Mitteldruck-Teilturbine (3) und dem Schubausgleichkolben (5) angeordnet ist.

6. Dampfturbine (1) nach Anspruch 1 oder 3, bei der die Hochdruck-Teilturbine (2) ein Außengehäuse (4a), insbesondere topfförmig, und die Mitteldruck-Teilturbine (3) ein davon axial beabstandetes Außengehäuse (4b) aufweist.

7. Dampfturbine (1) nach Anspruch 6, bei der die Mitteldruck-Teilturbine (3) zweiflutig ausgeführt ist.

## Claims

1. Steam turbine (1) having a high-pressure turbine section (2) and an intermediate-pressure turbine section (3) fluidically connected to the high-pressure turbine section (2), the high-pressure turbine section (2) being designed in a diaphragm type of construction and the intermediate-pressure turbine section (3) being designed in a drum type of construction.

2. Steam turbine (1) according to Claim 1, **characterized in that** the high-pressure turbine section (2) is of double-flow design.

3. Steam turbine (1) having a high-pressure turbine section (2) and an intermediate-pressure turbine section (3) fluidically connected to the high-pressure turbine section (2), the high-pressure turbine section (2) being designed in a drum type of construction, the intermediate-pressure turbine section (3) being designed in a diaphragm type of construction, and the high-pressure turbine section (2) being of double-flow design.

4. Steam turbine (1) according to one of the preceding claims, having an outer casing (4) in which the high-pressure turbine section (2) and the intermediate-pressure turbine section (3) are arranged.

5. Steam turbine (1) according to Claim 4, in which a thrust-compensating piston (5) for compensating for an axial thrust of the intermediate-pressure turbine section (3) is provided, and the high-pressure turbine section (2) is arranged axially between the intermediate-pressure turbine section (3) and the thrust-compensating piston (5).

6. Steam turbine (1) according to Claim 1 or 3, in which the high-pressure turbine section (2) has an outer casing (4a), in particular pot-shaped, and the intermediate-pressure turbine section (3) has an outer casing (4b) at an axial distance therefrom.

7. Steam turbine (1) according to Claim 6, in which the intermediate-pressure turbine section (3) is of double-flow design.

## Revendications

1. Turbine (1) à vapeur ayant une partie (2) de turbine haute pression et une partie (3) de turbine moyenne pression communiquant du point de vue de la technique de l'écoulement avec cette dernière, la partie (2) de turbine haute pression étant réalisée suivant un mode de construction en chambre et la partie (3) de turbine moyenne pression suivant un mode de construction en tambour.

2. Turbine (1) à vapeur suivant la revendication 1, dans laquelle la partie (2) de turbine haute pression est réalisée à deux flux.

3. Turbine (1) à vapeur ayant une partie (2) de turbine haute pression et une partie (3) de turbine moyenne pression communiquant du point de vue de la technique des fluides avec cette demière, la partie (2) de turbine haute pression étant réalisée en mode de construction en tambour, la partie (3) de turbine moyenne pression étant réalisée en mode de construction en chambre et la partie (2) de turbine haute pression étant réalisée à deux flux.

4. Turbine (1) à vapeur suivant l'une des revendications précédentes, comprenant une enveloppe (4) extérieure dans laquelle sont disposée la partie (2) de turbine haute pression et la partie (3) de turbine moyenne pression.

5. Turbine (1) à vapeur suivant la revendication 4, dans laquelle il est prévu un piston (5) de compensation de la poussée destiné à compenser une poussée axiale de la partie (3) de turbine moyenne pression et la partie (2) de turbine haute pression est disposée axialement entre la partie (3) de turbine moyenne pression et un piston (5) de compensation de la poussée.

6. Turbine (1) à vapeur suivant la revendication 1 ou 3, dans laquelle la partie (2) de turbine haute pression a une enveloppe (4a) extérieure, notamment en forme de pot, et la partie (3) de turbine moyenne pression a une enveloppe (4) extérieure à distance axiale de l'enveloppe (4a).

7. Turbine (1) à vapeur suivant la revendication 6, dans laquelle la partie (3) de turbine moyenne pression est réalisée à deux flux.
